# EUROPÄISCHE PATENTSCHRIFT

(11) **EP 2 055 428 B1**
(45) Veröffentlichungstag und Bekanntmachung des Hinweises auf die Patenterteilung: **06.03.2013**
(21) Anmeldenummer: 08167905.2
(22) Anmeldetag: 30.10.2008
(51) Int. Cl.: B24B 7/17, B24D 13/10

(54) **Bürstvorrichtung zum Schleifbürsten von Werkstücken**
Brush device to carbon brush workpieces
Dispositif de brossage destiné à brosser des pièces usinées

(30) Priorität: 02.11.2007 DE 102007052454
(43) Veröffentlichungstag der Anmeldung: 06.05.2009
(73) Patentinhaber: MTU Aero Engines GmbH, 80995 München (DE)
(72) Erfinder: Huber, Norbert, 82216 Überacker (DE); Unger, Michael, 81245 München (DE)

(56) Entgegenhaltungen:
- DE-A1-102005 033 589
- DE-U1- 9 209 690
- DE-U1- 20 305 096
- GB-A- 2 410 184
- US-A- 4 372 003
- US-A- 5 094 556
- US-A- 5 903 951

## Beschreibung

Die vorliegende Erfindung betrifft eine Bürstvorrichtung zum Schleifbürsten von Werkstücken in Form von Bauteilen eines Flugzeugtriebwerkes, die durch das Schleifbürsten entgratet oder zumindest oberflächenbearbeitet werden, mit einen Grundkörper, an dem auf dem Umfang verteilt Borsten angeordnet sind, wobei die Bürstvorrichtung um eine Symmetrieachse des Grundkörpers rotiert, und wobei der Grundkörper ringförmig ausgebildet ist und auf dem Außenumfang radial nach außen gerichtete Außenborsten und auf der. Innenumfang radial nach innen gerichtete Innenborsten aufweist, um mit den Außenborsten ein erstes Werkstück und mit den Innenborsten ein zweites Werkstück zeitgleich zu bearbeiten.

Eine gattungsgemäße Bürstvorrichtung ist aus dem Dokument US 5 094 556 A bekannt. Diese wird konkret dazu verwendet, Batteriepole bzw. -klemmen durch Schleifbürsten zu reinigen, um insbesondere den elektrischen Kontakt zu optimieren.

Eine weitere Bürstvorrichtung ist aus der DE 10 2005 033 589 A1 bekannt. Die hierin offenbarte Bürstvorrichtung weist einen Grundkörper auf, an dem auf dem Umfang verteilt Borsten angeordnet sind. Die Bürstvorrichtung ist zum Schleifbürsten von Wernstücken, insbesondere zum Schleifbürsten von Bauteilen eines Flugzeugtriebwerks vorgesehen, um diese zu entgraten oder mindestens auf der Oberfläche zu bearbeiten. Die Borsten sind radial nach außen gerichtet auf dem Grundkörper angeordnet, welcher als Scheibe mit einer mittigen Nabe in der Symmetrieachse ausgeführt ist. Über die Nabe kann der scheibenförmige Grundkörper mit einer Drehvorrichtung verbunden werden, über die die Bürstvorrichtung aufgenommen wird.

Die Bürstvorrichtung wird mit dem zu baarbeitenden Werkstück in Kontakt gebracht, so dass die Enden der Borsten über die Oberfläche des Werkstückes bewegt werden. Oberflächenbearbeitungen von sehr zähen Werkstoffen, wie dieses beispielsweise bei Flugzeugtriebwerken Verwendung finden, können sehr lange Zeiten in Anspruch nehmen, so dass die Effizienz der Bürstbearbeitung gering ist. Gemäß bekannter Bürstvorrichtungen sind diese meist mit einem scheibenförmigen Grundkörper ausgeführt, auf dem radial nach außen gerichtete Borsten aufgesetzt sind. Zwar können mehrere Werkstücke auf dem Umfang des Grundkörpers verteilt in Kontakt mit den Borsten gebracht werden, um diese gleichzeitig zu bearbeiten, jedoch sind häufig aufwendige Relativbewegungen zwischen der Bürstvorrichtung und dem zu bearbeitenden Werkstück erforderlich. Folglich ist eine zeitgleiche Bearbeitung auf dem Außenumfang des Grundkörpers der Bürstvorrichtung nicht vorteilhaft umsetzbar. Insbesondere beim Entgraten von Turbinenschaufeln sind lange Bearbeitungszeiten erforderlich, welche das Verfahren zum Entgraten der Bauteile unwirtschaftlich werden lassen.

Es ist daher die Aufgabe der vorliegenden Erfindung, eine Bürstvorrichtung zum Schleifen von Werkstücken zu schaffen, mit der mehrere Turbinenschaufeln in kurzer Zeit effektiv bearbeitet werden können.

Diese Aufgabe wird ausgehend von einer Bürstvorrichtung zum Schleifbürsten von Werkstücken gemäß des Oberbegriffs des Anspruches 1 in Verbindung mit den kennzeichnenden Merkmalen gelöst. Vorteilhafte Weiterbildungen der Erfindung sind in den abhängigen Ansprüchen angegeben.

Erfindungsgemäß sind die Bauteile des Flugtriebwerkes Schaufelelemente, und es ist wenigstens eine erste und eine zweite Aufnahmeeinrichtung vorgesehen, mittels der jeweils ein Schaufelelementen als Werkstück aufnehmbar ist, um dieses mit den rotierenden Borsten in Kontakt zu bringen.

Mit der erfindungsgemäßen Ausführung einer Bürstvorrichtung kann unter Ausnutzung vorhandener Komponenten wie die eines Grundkörpers eine zeitgleiche Bearbeitung eines Schaufelelementes sowohl innenseitig als auch außenseitig des Grundkörpers erfolgen. Dafür weist nicht nur dem Außenumfang radial nach außen gerichtete Außenborsten auf, sondern der Grundkörper ist derart weitergebildet, dass auch am Innenumfang radial nach innen gerichtete Innenborsten vorgesehen sind. Durch die doppelte und zeitgleiche Bearbeitung zweier Schaufelemente mittels lediglich einer einzigen Bürstvorrichtung ist es möglich, die Bearbeitungszeit zu halbieren. Ferner besteht die Möglichkeit, sowohl am Außenumfang als auch am Innenumfang mehrere zu bearbeitende Schaufelelemente zur Bürstbearbeitung anzuordnen. Auch in der Konfiguration ergibt sich eine Verdoppelung der zu bearbeitenden Werkstücke pro Zeit.

Durch die jeweils innen- und außenseitige radiale Erstreckung der Borsten können diese einteilig durchgehend ausgebildet sein, so dass die Borsten sowohl innenseitig als auch außenseitig aus dem Grundkörper herausgeführt sind. Der Grundkörper weist hierzu radial verlaufende Aufnahmefenster zur Aufnahme der Borsten auf, die austauschbar in den ringförmigen Grundkörper eingesetzt werden. Wenn die Borsten durch den Gebrauch der Bürstvorrichtung einen Verschleißzustand erreichen, der einen Austausch der Borsten erfordert, so können die auszutauschenden Borsten leicht aus dem Grundkörper herausgenommen und gegen neue ersetzt werden. Ferner können auf dem Außenumfang der Bürstvorrichtung vorzugsweise Werkstücke bearbeitet werden, die konkave Strukturen betreffen, wobei mit der Innenseite der Bürstvorrichtung bevorzugt konvexe Strukturen schleifbearbeitet werden. Hierdurch entsteht eine vorteilhafte Kontaktbildung, da der Kontaktbereich bei einer konkav-konvexen Anordnung an der Innenseite und einer konvex-konkaven Anordnung zwischen den Bürsten und dem Werkstück an der Außenseite einen vergrößerten Kontaktbereich bewirken.

Gemäß einer vorteilhaften Ausführungsform weist der ringförmige Grundkörper an zumindest einer Seitenfläche eine Aufnahmegeometrie mit einem Zentrierabsatz auf, über die der Grundkörper in einer Drehvorrichtung aufnehmbar ist. Die Seitenfläche betrifft eine der beiden Planflächen, die in Richtung der Symmetrieachse weist. Über die Seitenfläche wird der Grundkörper in der Drehvorrichtung eingespannt, wobei eine Zentrierung der Bürstvorrichtung erforderlich ist. Die Zentrierung kann über den Zentrierabsatz erfolgen, so dass ein Rundlauf der Bürstvorrichtung sichergestellt ist. Der Zentrierabsatz besitzt einen zylinderförmigen Abschnitt, welcher eine Passung aufweisen kann, der mit einer Passung an der Drehvonichtung eine genaue Zentrierung ermöglicht.

Vorzugsweise ist im Zentrierabsatz zumindest eine Fixiernut eingebracht, um eine vorgegebene Position des Grundkörpers an der Drehvorrichtung sicherzustellen. Der Grundkörper kann ferner an der Drehvorrichtung mittels einer Verschraubung und/oder einer Spannzange angebracht werden, wobei Anschraubbohrungen vorgesehen sind, um den Grundkörper mit der Drehvorrichtung zu verschrauben. Durch die Fixiernut kann der Grundkörper nur in einer rotatorischen Position an der Drehvorrichtung angebracht werden, so dass die Anschraubbohrungen mit den Gewindebohrungen innerhalb der Drehvorrichtung fluchten können. Hierbei sei angemerkt, dass die Bohrungen nicht auf den Vorgang des Bohrens als solchen beschränkt sind, da die Bohrungen in Gestalt von Vertiefungen oder Löchern auch auf andere Weise in den Grundkörper eingebracht werden können.

Eine weitere vorteilhafte Ausführungsform der Bürstvorrichtung weist Borsten auf, die paketförmig auf dem Außenumfang und/oder auf dem Innenumfang angeordnet sind, wobei sich zwischen den paketförmigen Borstenanordnungen Lücken als borstenlose Bereiche befinden. Im Sinne dieser Anordnung der erfindungsgemäßen Bürstvorrichtung entsteht eine Unstetigkeit bzw. eine Inkontinuität im Eingriff der Borsten mit dem Werkstück, wodurch ein Anstauen und Durchbiegen der Borsten minimiert wird, da anschließend an die oder jede Ausnehmung bzw. die oder jede Lücke der Borsten wiederum gerade verlaufen. Dadurch ist ein gleichmäßiges Entgraten bzw. Verrunden des Werkstückes möglich. Insbesondere wird an vorstehenden sowie vertieft liegenden Kanten eines zu bearbeitenden Werkstückes sonst kein gleichmäßiger Abtrag erzielt, was jedoch bei einer Borstenanordnung mit entsprechenden Lücken als borstenlose Bereiche ermöglicht wird.

Bei einem dauerhaften Einsatz der Bürstvorrichtung zum Schleifbürsten von Werkstücken wird eine erhebliche Wärme in die Bürstvorrichtung eingebracht. Daher ergibt sich das Erfordernis einer Kühlung der Bürstvorrichtung. Hierfür ist vorgesehen, dass im oder am Grundkörper wenigstens ein Wärmeleitblech angeordnet ist, um eine Kühlung der Bürstvorrichtung zu schaffen. Durch die Rotation des Grundkörpers kann eine Luftzirkulation erzeugt werden, so dass durch die Wärmeleitbleche. Kühlluft in den Borstenbereich sowohl innenseitig als auch außenseitig vom Grundkörper gelangt.

Vorteilhafterweise weist der Grundkörper Kühlbohrungen auf, durch die entweder eine durch die Rotation der Bürstenvorrichtung hervorgerufene Ventilation erfolgen kann oder es besteht die Möglichkeit, durch die Kühlbohrungen ein Medium, z.B. Druckluft zu leiten, so dass diese sowohl am Außenumfang und/oder auch am Innenumfang angeordnet sind und das Medium bzw. die Druckluft im Bereich der Borsten austritt. Die Kühlbohrungen können insbesondere innerhalb der borstenlosen Bereiche angeordnet sein, so dass der Schleifabrieb, der sich bildet, aus dem Borstenbereich entfernt werden kann, in dem die Druckluft oder die konvektive Kühlluft das Abriebmaterial abtransportiert.

Gemäß einer Weiterbildung der Bürstvorrichtung besitzt der Grundkörper an der Seitenfläche einen Nutenabsatz mit eingebrachten Nutenformen. Die Seitenfläche mit dem Nutenabsatz ist der Seitenfläche gegenüberliegend angeordnet, an welcher die Aufnahmegeometrie mit dem Zentrierabsatz ausgebildet ist. Durch die Rotation des Grundkörpers kann mittels der Nutenformen eine Kühlung der Bürstvorrichtung geschaffen werden, da die Konvektion im Bereich des Grundkörpers in Richtung der innenliegenden und außenliegenden Borsten erhöht wird.

Eine Weiterbildung der erfindungsgemäßen Bürstvorrichtung umfasst Aufnahmeeinrichtungen, welche beweglich ausgeführt sind, um die Schaufelelemente während der Schleifbürstbearbeitung gegen die Borsten zu bewegen. Hierbei können die Aufnahmeeinrichtung sowohl eine Verdrehbewegung als auch eine translatorische Bewegung in Parallelrichtung zur Symmetrieachse ausführen, um die Schaufelelemente ganzflächig zu bearbeiten.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigt:
- Figur 1: eine perspektivische Ansicht einer Bürstvorrichtung mit einem ringförmigen Grundkörper, an dem sowohl innenseitig als auch außenseitig jeweils Borsten angeordnet sind, so dass sowohl ein erstes Werkstück außenseitig als auch ein zweites Werkstück innenseitig vom ringförmigen Grundkörper zeitgleich bearbeitet werden kann;
- Figur 2: eine perspektivische Ansicht des Grundkörpers, welcher ringförmig ausgebildet ist und auf dem Außenumfang radial nach außen gerichtete Außenborsten und auf dem Innenumfang radial nach innen gerichtete Innenborsten aufweist;
- Figur 3: eine Detailansicht des Grundkörpers mit Außen- und Innenborsten, wobei zwischen den paketförmig angeordneten Borsten Lücken als borstenlose Bereiche vorgesehen sind, in denen wenigstens eine Kühlbohrung eingebracht ist und
- Figur 4: eine Detailansicht des Grundkörpers mit der Ansicht einer Seitenfläche, auf der ein Nutenabsatz mit eingebrachten Nutenformen dargestellt ist.

Die in Figur 1 dargestellte Bürstvonichtung 1 weist einen Grundkörper 3 auf, welcher ringförmig ausgebildet ist und auf dem Außenumfang radial nach außen gerichtete Außenborsten 4 und auf den Innenumfang radial nach innen gerichtete Innenborsten 5 aufweist. Damit besteht die Möglichkeit, mit den Außenborsten ein erstes Werkstück 2a und mit den Innenborsten 5 ein zweites Werkstück 2b zeitgleich zu bearbeiten. Die Werkstücke 2a und 2b sind Aufnahmeeinrichtungen aufgenommen, wobei das erste Werkstück 2a in einer ersten Aufnahmeeinrichtung 12 und das zweite Werkstück 2b in einer zweiten Aufnahmeeinrichtung 13 aufgenommen ist. Die Aufnahmeeinrichtungen 12 und 13 sind gegenüber dem Grundkörper 3 der Bürstvorrichtung 1 sowohl in translatorsicher Richtung parallel zur Symmetrieachse als auch in rotatorischer Richtung beweglich, so dass die Werkstücke 2a und 2b vollumfänglich mit den Borsten 4 und 5 in Kontakt gebracht werden können.

In Figur 2 ist ein Grundkörper 3 einer Bürstvorrichtung gemäß der Figur 1 dargestellt, aus dem sich sowohl auf der Außenseite Außenborsten 4 als auch auf der Innenseite Innenborsten 5 befinden, die in jeweils radialer Richtung nach außen und nach innen gerichtet angeordnet sind. Auf der Seitenfläche des Grundkörpers 3 ist ein Zentrierabsatz 6 eingebracht, welcher einen zylindrischen Abschnitt umfasst, über den der Grundkörper 3 an einer Drehvorrichtung - hier nicht dargestellt - angeordnet und zentriert werden kann. Die Anordnung des Grundkörpers 3 an der Drehvorrichtung erfolgt über Schraubverbindungen, welche durch Anschraubbohrungen 8 hindurch geführt sind.

Ferner ist der Zentrierabsatz an zumindest zwei Stellen durch eine Fixiernut 7 unterbrochen, in die jeweils ein Zentrierabsatz an der Drehvonichtung eingreifen kann. Damit ist die rotatorische Position des Grundkörpers 3 an der Drehvorrichtung festgelegt, so dass auch die Anschraubbohrungen 8 mit den kommunizierenden Bohrungen in der Drehvorrichtung fluchten können. Die Außenborsten 4 sowie die Innenborsten 5 sind paketförmig auf dem Außenumfang und/oder auf dem Innenumfang angeordnet, so dass sich zwischen den paketförmigen Bostenanordnungen Lücken als borstenlose Bereiche ergeben. Die Borstenpakete sind äquidistant auf dem Umfang des Grundkörpers 3 verteilt, wobei die Borsten in abstrahierter Form als Vollkörper dargestellt sind.

In Figur 3 ist eine Detailansicht des Grundkörpers 3 gezeigt, aus dem sich mehrere Außenborsten 4 in Paketform erstrecken. Zwischen den Borsten 4 erstrecken sich Lücken als borstenlose Bereiche, wobei der Grundkörper 3 in dem Bereich der Lücke eine Kühlbohrung 9 aufweist, welche radial verläuft und durch die entweder konvektive Luft oder Druckluft hindurchgeführt wird. Hierdurch wird eine Kühlung der Borsten und des Grundkörpers 3 erreicht, wobei ferner der Abrieb durch die Bürstbearbeitung aus den Lückenbereichen abtransportiert werden kann.

Figur 4 zeigt eine perspektivische Ansicht des Grundkörpers 3 von einer Seitenfläche, an der ein Nutenabsatz 10 angeordnet ist. Der Nutenabsatz 10 ist durch Nutenformen 11 unterbrochen, welche verschiedene geometrische Ausbildungen aufweisen können. Die Nutenformen 11 sorgen für eine konvektive Kühlung der Bürstvorrichtung, da durch die Schleifbürstbearbeitung eine erhebliche Wärme erzeugt wird, welche aus dem Bearbeitungsbereich abgeführt werden muss.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Hinsichtlich der Ausführungsform insbesondere des Grundkörpers 3 der Bürstvorrichtung 1 kann dieser Außenborsten 4 oder Innenborsten 5 mit unterschiedlicher Teilung und unterschiedlicher Zahnform aufweisen, wobei die Außenseite der Borstenpakete eine Zahnform darstellen, um den Eingriff ins Werkstück unterschiedlich zu gestalten. Die Kühlung der Bürstvorrichtung über dem Grundkörper 3 kann auf verschiedene Weise erfolgen, wobei neben Wärmeleitblechen im Inneren der Bürstvorrichtung 1 auch Formschlitze angeordnet werden können, über die die Kühlung des Grundkörpers 3 erfolgen kann. Durch die erfindungsgemäße Weiterbildung der Bürstvorrichtung 1 mit Borsten, die sowohl als Außenborsten 4 als auch als Innenborsten 5 eine gleichzeitige Bearbeitung zweier Werkstücke ermöglicht, erhöht die Wirtschaftlichkeit derartiger Bürstvorgänge. Die Werkzeugkosten sowie die Kosten pro Bauteil werden hierdurch erheblich reduziert.

## Patentansprüche

1. Bürstvorrichtung (1) zum Schleifbürsten von Werkstücken (2a, 2b) in Form von Bauteilen eines Flugzeugtriebwerkes, die durch das Schleifbürsten entgratet oder zumindest oberflächenbearbeitet werden, mit einem Grundkörper (3), an dem auf dem Umfang verteilt Borsten (4, 5) angeordnet sind, wobei die Bürstvorrichtung (1) in Betrieb um eine Symmetrieachse des Grundkörpers (3) rotiert, und wobei der Grundkörper (3) ringförmig ausgebildet ist und auf dem Außenumfang radial nach außen gerichtete Außenborsten (4) und auf dem Innenumfang radial nach innen gerichtete Innenborsten (5) aufweist, um mit den Außenborsten (4) ein erstes Werkstück (2a) und mit den Innenborsten (5) ein zweites Werkstück (2b) zeitgleich zu bearbeiten,
**dadurch gekennzeichnet, dass** die die Bürstvorrichtung geeignet ist, als Bauteile des Flugzeugtriebwerkes Schaufelelemente aufzunehmen mittels wenigstens einer ersten und einer zweiten Aufnahmeeinrichtung (12, 13), mittels der jeweils ein Schaufelelement als Werkstück (2a, 2b) aufnehmbar ist, um dieses mit den rotierenden Borsten (4, 5) in Kontakt zu bringen.

2. Bürstvorrichtung (1) nach Anspruch 1,
**dadurch gekennzeichnet, dass** der ringförmige Grundkörper (3) an zumindest einer Seitenfläche eine Aufnahmegeometrie mit einem Zentrierabsatz (6) aufweist, über die der Grundkörper (3) in einer Drehvorrichtung aufnehmbar ist.

3. Bürstvorrichtung (1) nach Anspruch 1 oder 2,
**dadurch gekennzeichnet, dass** im Zentrierabsatz (6) zumindest eine Fixiernut (7) eingebracht ist, um eine vorgegebene Position des Grundkörpers (3) an der Drehvorrichtung sicherzustellen.

4. Bürstvorrichtung (1) nach einem der Ansprüche 1 bis 3,
**dadurch gekennzeichnet, dass** der Grundkörper (3) an der Drehvorrichtung mittels einer Verschraubung und/oder einer Spannzange anbringbar ist, wobei Anschraubbohrungen (8) vorgesehen sind, um den Grundkörper (3) mit der Drehvorrichtung zu verschrauben.

5. Bürstvorrichtung (1) nach einem der vorgenannten Ansprüche,
**dadurch gekennzeichnet, dass** die Borsten (4, 5) paketförmig auf dem Außenumfang und/oder auf dem Innenumfang angeordnet sind, wobei sich zwischen den paketförmigen Borstenanordnungen Lücken als borstenlose Bereiche befinden, oder dass die Borsten durchgehend auf dem Außenumfang und/oder auf dem Innenumfang angeordnet sind.

6. Bürstvorrichtung (1) nach einem der vorgenannten Ansprüche,
**dadurch gekennzeichnet, dass** im oder am Grundkörper (3) wenigstens ein Wärmeleitblech angeordnet ist, um eine Kühlung der Bürstvorrichtung (1) zu schaffen.

7. Bürstvorrichtung (1) nach einem der vorgenannten Ansprüche,
**dadurch gekennzeichnet, dass** der Grundkörper (3) Kühlbohrungen (9) aufweist, durch die entweder eine durch die Rotation der Bürstvorrichtung (1) hervorgerufene Ventilation erfolgt oder durch die ein Medium geführt wird, wobei die Kühlbohrungen (9) am Außenumfang und/oder am Innenumfang angeordnet sind.

8. Bürstvorrichtung (1) nach einem der vorgenannten Ansprüche,
**dadurch gekennzeichnet, dass** der Grundkörper (3) an der Seitenfläche einen Nutenabsatz (10) mit eingebrachten Nutenformen (11) aufweist, um durch die Rotation des Grundkörpers (3) eine Kühlung der Bürstvorrichtung (1) zu schaffen.

9. Bürstvorrichtung (1) nach einem der vorgenannten Ansprüche,
**dadurch gekennzeichnet, dass** die Aufnahmeeinrichtungen (12, 13) beweglich sind, um die Schaufelelemente während der Schleifbürstbearbeitung gegen die Borsten (4, 5) zu bewegen.

## Claims

1. A brush device (1) to carbon-brush workpieces (2a, 2b) in the form of components of an aircraft engine, which are deburred by means of the carbon-brushing or at least undergo surface-processing, having a base body (3) on which bristles (4, 5) are arranged so as to be distributed on the circumference, wherein the brush device (1) rotates in operation about an axis of symmetry of the base body (3), and wherein the base body (3) is formed in an annular manner and has on the outer circumference outer bristles (4) directed radially outwards and on the inner circumference inner bristles (5) directed radially inwards, in order to process simultaneously a first workpiece (2a) with the outer bristles (4) and a second workpiece (2b) with the inner bristles (5),
**characterised in that** the brush device is suitable for receiving blade elements as components of the aircraft engine by means of at least one first and one second receiving device (12, 13), by means of which, in each case, a blade element can be received as a workpiece (2a, 2b) in order to bring it into contact with the rotating bristles (4, 5).

2. A brush device (1) according to claim 1,
**characterised in that** the annular base body (3) has on at least one side face a receiving geometry with a centering shoulder (6) by way of which the base body (3) can be received in a rotating device.

3. A brush device (1) according to claim 1 or 2,
**characterised in that** at least one fixing groove (7) is introduced in the centering shoulder (6) in order to guarantee a predetermined position of the base body (3) on the rotating device.

4. A brush device (1) according to one of claims 1 to 3,
**characterised in that** the base body (3) can be fitted on the rotating device by means of a screw connection and/or a collet chuck, wherein threaded bore holes (8) are provided in order to screw the base body (3) together with the rotating device.

5. A brush device (1) according to one of the aforementioned claims,
**characterised in that** the bristles (4, 5) are arranged in the form of packets on the outer circumference and/or on the inner circumference, wherein located between the bristle arrangements in the form of packets there are gaps as bristleless regions, or **in that** the bristles are arranged continuously on the outer circumference and/or on the inner circumference.

6. A brush device (1) according to one of the aforementioned claims,
**characterised in that** at least one heat-conducting sheet is arranged in or on the base body (3) in order to provide cooling of the brush device (1).

7. A brush device (1) according to one of the aforementioned claims,
**characterised in that** the base body (3) has cooling bore holes (9) through which either ventilation occurs brought about by the rotation of the brush device (1) or a medium is guided, with the cooling bore holes (9) being arranged on the outer circumference and/or on the inner circumference.

8. A brush device (1) according to one of the aforementioned claims,
**characterised in that** the base body (3) has on the side face a grooved shoulder (10) with groove shapes (11) introduced therein in order, by means of the rotation of the base body (3), to provide cooling of the brush device (1).

9. A brush device (1) according to one of the aforementioned claims,
**characterised in that** the receiving devices (12, 13) are movable in order to move the blade elements towards the bristles (4, 5) during the carbon-brush processing.

## Revendications

1. Dispositif de brossage (1) servant à brosser des pièces à usiner (2a, 2b) sous la forme de composants pour une turbine d'avion, lesquelles sont ébarbées par le brossage ou qui sont au moins traitées en surface, comprenant un corps de base (3), au niveau duquel sont disposés des poils (4, 5) répartis sur la périphérie, le dispositif de brossage (1) tournant, lorsqu'il est en fonctionnement, autour d'un axe de symétrie du corps de base (3) et le corps de base (3) étant réalisé de manière à présenter une forme annulaire et présentant des poils extérieurs (4) orientés radialement vers l'extérieur sur la périphérie extérieure et des poils intérieurs (5) orientés radialement vers l'intérieur sur la périphérie intérieure, afin de traiter simultanément une première pièce à usiner (2a) avec les poils extérieurs (4) et une deuxième pièce à usiner (2b) avec les poils intérieurs (5),
**caractérisé en ce que** le dispositif de brossage est apte à recevoir en tant que composants de la turbine d'avion des éléments d'aubes au moyen d'au moins un premier et un deuxième dispositif de réception (12, 13), lequel permet de recevoir respectivement un élément d'aubes en tant que pièce à usiner (2a, 2b) afin de mettre en contact ladite pièce à usiner avec les poils (4, 5) en rotation.

2. Dispositif de brossage (1) selon la revendication 1,
**caractérisé en ce que** le corps de base (3) de forme annulaire présente au niveau au moins d'une surface latérale une géométrie de réception dotée d'un retrait de centrage (6), par l'intermédiaire de laquelle le corps de base (3) peut être reçu dans un dispositif de tournage.

3. Dispositif de brossage (1) selon la revendication 1 ou 2,
**caractérisé en ce qu'**au moins une rainure de fixation (7) est pratiquée dans le retrait de centrage (6) afin de garantir une position pré-définie du corps de base (3) au niveau du dispositif de tournage.

4. Dispositif de brossage (1) selon l'une quelconque des revendications 1 à 3,
**caractérisé en ce que** le corps de base (3) peut être monté au niveau du dispositif de tournage au moyen d'un assemblage vissé et/ou d'une pince de serrage, des alésages de vissage (8) étant prévus pour visser le corps de base (3) au dispositif de tournage.

5. Dispositif de brossage (1) selon l'une quelconque des revendications précédentes, **caractérisé en ce que** les poils (4, 5) sont disposés sur la périphérie extérieure et/ou sur la périphérie intérieure de manière à former des paquets, des interstices se présentant sous la forme de zones exemptes de poils se trouvant entre les ensembles de poils en forme de paquets, ou **en ce que** les poils sont disposés en continu sur la périphérie extérieure et/ou sur la périphérie intérieure.

6. Dispositif de brossage (1) selon l'une quelconque des revendications précédentes, **caractérisé en ce qu'**au moins une tôle thermo-conductrice est disposée dans ou sur le corps de base (3) afin de créer un refroidissement du dispositif de brossage (1).

7. Dispositif de brossage (1) selon l'une quelconque des revendications précédentes, **caractérisé en ce que** le corps de base (3) présente des alésages de refroidissement (9), par lesquels a lieu soit une ventilation provoquée par la rotation du dispositif de brossage (1) ou par lesquels est guidé un matériau, les alésages de refroidissement (9) étant disposés sur la périphérie extérieure et/ou sur la périphérie intérieure.

8. Dispositif de brossage (1) selon l'une quelconque des revendications précédentes, **caractérisé en ce que** le corps de base (3) présente au niveau de la surface latérale un retrait de rainure (10) présentant des formes de rainure pratiquées (11) afin d'entraîner par la rotation du corps de base (3) un refroidissement du dispositif de brossage (1).

9. Dispositif de brossage (1) selon l'une quelconque des revendications précédentes, **caractérisé en ce que** les systèmes de réception (12, 13) sont mobiles afin de déplacer contre les poils (4, 5) les éléments d'aubes lors de l'usinage par brossage.
